# FASCICULE DE BREVET EUROPEEN

(11) **EP 0 752 273 B1**
(45) Date de publication et mention de la délivrance du brevet: **12.06.2002**
(21) Numéro de dépôt: 96401485.6
(22) Date de dépôt: 05.07.1996
(51) Int. Cl.: B02C 13/284, B02C 13/14

(54) **Broyeur à axe vertical**
Vertikaler Brecher
Vertical-shaft crusher

(30) Priorité: 07.07.1995 FR 9508225
(43) Date de publication de la demande: 08.01.1997
(73) Titulaire: HEURGUE CONSEIL SA, 91872 Palaiseau Cédex (FR)
(72) Inventeur: Heurgue, Gérard Pierre, 28300 Bailleau-l'Eveque (FR)
(74) Mandataire: Vander-Heym, Serge

(56) Documents cités:
- EP-A- 0 525 362
- DE-A- 2 255 418
- DE-U- 8 804 662
- DE-U- 8 810 234
- FR-A- 1 288 196
- US-A- 2 227 090

## Description

La présente invention est relative à des perfectionnements aux broyeurs verticaux.

Un broyeur vertical se compose d'un arbre d'entraînement sur lequel sont clavetés des disques comportant à leur périphérie des marteaux articulés, cet ensemble étant logé dans une enceinte cylindrique dont la partie latérale est constituée par une grille, les produits à broyer étant introduits à la partie supérieure de ladite enceinte.

Par le document EP-A-0 525 362, on connaît un broyeur comportant une grille cylindrique pouvant être déplacée selon l'axe de rotation des marteaux.

Le dispositif décrit dans ce document ne permet pas, notamment, de compenser, de façon satisfaisante, l'usure des marteaux de façon à ce que celle-ci soit sans influence sur la granulométrie.

La présente invention, qui remédie à ces inconvénients, concerne un broyeur comportant une grille se présentant sous la forme d'une virole cylindrique pouvant être déplacée axialement par rapport à l'axe d'entraînement des marteaux, ledit broyeur étant caractérisé en ce que la grille est constituée par une virole sans perforation à sa partie supérieure et comportant des perforations à sa partie inférieure, le réglage de la granulométrie s'effectuant en déplaçant le bord inférieur de la grille par rapport aux marteaux.

Selon une autre caractéristique de l'invention, le broyeur comporte une première grille se présentant sous la forme d'une virole cylindrique pouvant être déplacée axialement par rapport à l'axe des marteaux, et il est caractérisé en ce qu'il comporte une seconde grille, les deux grilles étant coaxiales et superposées et présentant des caractéristiques différentes, le réglage de la granulométrie s'effectuant en déplaçant le bord inférieur de l'ensemble, formé par les deux grilles, par rapport aux marteaux.

D'autres caractéristiques et avantages de l'invention ressortiront mieux par la description qui va suivre faite en se reférant aux dessins annexés à titre d'exemple indicatif, seulement, sur lesquels :
- la figure 1 est une vue en coupe verticale d'un broyeur conforme à l'invention;
- la figure 2 est une vue, très schématique, analogue à celle 1, montrant une variante de réalisation.

En se reportant aux dessins, on voit que le broyeur est constitué par des disques 1, entraînés par un arbre 2 à axe vertical, chacun desdits disques comportant à sa périphérie des marteaux 3. Cet ensemble est disposé dans une enceinte délimitée, latéralement, par une grille cylindrique 4, en bas, par un fond 5 et, en haut, par la partie inférieure 6 d'une trémie de chargement 7. Le broyeur est complété par une virole cylindrique 8 ménageant entre sa face interne et la grille 4 un espace annulaire 9 de récupération des moutures.

Les produits à broyer sont introduits par le haut et sont soumis à l'action du premier étage de marteaux. A la suite de cette action, une certaine partie du produit traverse la grille 4 tandis que le reste est repris par l'étage inférieur du broyeur et ainsi de suite.

Le résultat obtenu dépend d'un certain nombre de paramètres tels que : les dimensions des mailles de la grille, la distance séparant celle-ci de l'extrémité des marteaux, le nombre d'étages de marteaux et la vitesse de rotation de ces derniers. Il s'avère donc que le seul paramètre sur lequel il est facile d'agir est la vitesse de rotation des marteaux. L'expérience a montré que ce réglage était insuffisant compte tenu des différentes situations selon lesquelles le broyeur est utilisé.

Selon l'invention, la grille 4, qui se présente sous la forme d'une virole cylindrique, peut être déplacée selon l'axe de l'arbre 2 d'entraînement des marteaux.

Naturellement, des moyens sont prévus pour guider la grille. Ces moyens sont à la portée de l'homme de l'art et non pas été représentés. A titre d'exemple on peut concevoir que la grille 4 présente des patins, ou analogues, guidés sur trois rails verticaux disposés contre la paroi interne de la virole 8. On peut concevoir, également que le déplacement de la grille soit assuré par un, ou plusieurs , vérin disposé dans l'espace annulaire 9.

Selon un mode de réalisation, la grille 4 est maintenue par deux anneaux 10 réunis par des colonnes 11 comportant, de préférence, les organes de guidage précités.

La figure 2 montre la position de la grille mobile de l'invention pour un produit et une granulométrie donnée. En fait, le terme "granulométrie" n'est pas tout à fait exact car dans de nombreux cas ce qui est recherché c'est un produit final comportant un certain pourcentage de grains très fins par rapport à une granulométrie moyenne. Ainsi, dans le cas de la figure 2 et pour une vitesse de rotation donnée, plus la grille 4 sera située vers le haut plus le pourcentage de grains très fins sera faible et inversement.

On peut concevoir une grille mixte c'est-à-dire ne comportant des perforations que vers sa partie inférieure.

Il ressort de l'invention que, par un déplacement judicieux de la grille (4-10-11) il est possible de démasquer totalement les marteaux 3 pour permettre leur remplacement à partir d'une ouverture 12 prévue dans la virole 8 et normalement obturée par un volet, non représenté.

Selon une autre caractéristique de l'invention, le broyeur peut comporter deux grilles 4 et 4a comme cela ressort de la figure 2.

La grille 4a présente des perforations dont les dimensions sont différentes de celles de la grille 4.

D'une façon générale les caractéristiques de la grille 4a sont différentes de celles de la grille 4.

Selon une caractéristique de l'invention le diamètre de la grille 4a est différent de celui de la grille 4. Cette caractéristique qui permet de coopérer au réglage de la granulométrie permet aussi de compenser l'usure des marleaux et de réduire le temps d'intervention sur ces derniers. Lorsque les marteaux sont neufs, la grille 4a est utilisée; après une certaine usure, on utilise la grille 4. Dans ce cas, les dimensions des mailles des deux grilles sont, de préférence, identiques.

Le broyeur de l'invention peut comporter plus de deux grilles mobiles.

Bien entendu, la présente invention ne se limite pas aux modes de réalisation décrits et représentés, mais s'étend au contraire à toutes variantes de formes et dimensions.

C'est ainsi, entre autres, que la même grille peut présenter des diamètres différents.

## Revendications

1. Broyeur à axe vertical comportant une grille (4) se présentant sous la forme d'une virole cylindrique pouvant être déplacée axialement par rapport à l'axe d'entraînement des marteaux (3), **caractérisé en ce que** la grille (4) est constituée par une virole sans perforation à sa partie supérieure et comportant des perforations à sa partie inférieure, le réglage de la granulométrie s'effectuant en déplaçant le bord inférieur de la grille (4) par rapport aux marteaux.

2. Broyeur vertical comportant une première grille (4) se présentant sous la forme d'une virole cylindrique pouvant être déplacée axialement par rapport à l'axe des marteaux, **caractérisé en ce que** le broyeur comporte une seconde grille (4a), les deux grilles (4,4a) étant coaxiales et superposées et présentant des caractéristiques différentes, le réglage de la granulométrie s'effectuant en déplaçant le bord inférieur de l'ensemble, formé par les grilles (4,4a) par rapport aux marteaux.

3. Broyeur selon la revendication 2, **caractérisé en ce que** les diamètres des grilles (4,4a) sont différents.

## Claims

1. Grinder with vertical axis comprising a grill (4) appearing in the form of a cylindrical ferrule able to be moved axially with respect to the drive axis of hammers (3), **characterised in that** the grill (4) is constituted by a ferrule having no perforations at its upper portion and comprising perforations at its lower portion, the adjustment of the size grading being effected by moving the lower edge of the grill (4) with respect toe hammers.

2. Vertical grinder comprising a first grill (4) appearing in the form of a cylindrical ferrule able to be moved axially with respect to the axis of the hammers, **characterised in that** the grinder comprises a second grill (4a), the two grills (4, 4a) being coaxial and superimposed and having different characteristics, the adjustment of the size grading being effected by moving the lower edge of the unit formed by the grills (4, 4a) with respect to the hammers.

3. Grinder according to claim 2, **characterised in that** the diameters of the grills (4, 4a) are different.

## Patentansprüche

1. Zerkleinerer mit vertikaler Achse, umfassend ein Gitter (4) in Form eines zylindrischen Mantels, der axial im Verhältnis zur Antriebsachse der Hämmer (3) verschoben werden kann, **dadurch gekennzeichnet, dass** das Gitter (4) durch einen Mantel ohne Durchbohrung an seiner oberen Seite gebildet wird und Durchbohrungen an seiner unteren Seite umfasst, wobei die Einstellung der Korngröße durch Verschieben des unteren Randes des Gitters (4) im Verhältnis zu den Hämmern erfolgt.

2. Zerkleinerer, umfassend ein erstes Gitter (4) in Form eines zylindrischen Mantels, der axial im Verhältnis zur Achse der Hämmer verschoben werden kann, **dadurch gekennzeichnet, dass** der Zerkleinerer ein zweites Gitter (4a) umfasst, wobei die zwei Gitter (4, 4a) koaxial und übereinander gelagert sind und verschiedene Merkmale aufweisen, wobei die Einstellung der Korngröße durch Verschieben des inneren Randes des Aufbaus erfolgt, der von den Gittern (4, 4a) im Verhältnis zu den Hämmern gebildet wird.

3. Zerkleinerer gemäß Anspruch 2, **dadurch gekennzeichnet, dass** die Durchmesser der Gitter (4, 4a) unterschiedlich sind.
